# EUROPÄISCHE PATENTSCHRIFT

(11) **EP 0 826 025 B1**
(45) Veröffentlichungstag und Bekanntmachung des Hinweises auf die Patenterteilung: **01.03.2000**
(21) Anmeldenummer: 96919669.0
(22) Anmeldetag: 04.05.1996
(51) Int. Cl.: C11D 3/39, A61L 2/18

(54) **VERWENDUNG VON HETEROCYCLISCHEN VERBINDUNGEN ALS AKTIVATOREN FÜR ANORGANISCHE PERVERBINDUNGEN**
USE OF HETEROCYCLIC COMPOUNDS AS ACTIVATORS FOR INORGANIC PEROXY COMPOUNDS
UTILISATION DE COMPOSES HETEROCYCLIQUES COMME ACTIVATEURS POUR DES COMPOSES PEROXY INORGANIQUES

(30) Priorität: 17.05.1995 DE 19518039
(43) Veröffentlichungstag der Anmeldung: 04.03.1998
(73) Patentinhaber: BASF AKTIENGESELLSCHAFT, 67056 Ludwigshafen (DE)
(72) Erfinder: MÜLLER, Reinhard, D-67159 Friedelsheim (DE); WEHLAGE, Thomas, D-67346 Speyer (DE); TRIESELT, Wolfgang, D-76135 Karlsruhe (DE); OFTRING, Alfred, D-67098 Bad Dürkheim (DE); KAPPES, Elisabeth, D-67117 Limburgerhof (DE); OETTER, Günter, D-67227 Frankenthal (DE); BOECKH, Dieter, D-67117 Limburgerhof (DE); ETTL, Roland, D-67454 Hassloch (DE); HETTCHE, Albert, D-67258 Hessheim (DE)
(86) Internationale Anmeldenummer: EP9601863
(87) Internationale Veröffentlichungsnummer: WO9636686

(56) Entgegenhaltungen:
- EP-A- 0 659 876
- EP-A- 0 677 576
- EP-A- 0 690 122
- EP-A- 0 699 745
- EP-A- 0 713 910
- WO-A-94/27970
- WO-A-94/28103
- WO-A-94/28105
- WO-A-95/14759
- WO-A-95/17497
- WO-A-95/17498
- WO-A-95/27773
- WO-A-95/28463
- WO-A-96/16157
- FR-A- 2 388 924

## Beschreibung

Die vorliegende Erfindung betrifft die Verwendung bestimmter heterocyclischer Verbindungen auf Basis von cyclischen Carbamaten, Lactonen oder Lactamen als Aktivatoren für anorganische Perverbindungen in Wasch-, Reinigungs- und Bleichmitteln sowie in Desinfektionsmitteln. Weiterhin betrifft die vorliegende Erfindung bestimmte technische Zubereitungen, die diese heterocyclischen Verbindungen enthalten.

Im Bemühen um energiesparende Wasch-, Reinigungs- und Bleichverfahren gewinnen in letzter Zeit Anwendungstemperaturen im unteren Temperaturbereich, beispielsweise bei der Textilwäsche deutlich unterhalb von 60°C, insbesondere unterhalb von 45°C, immer mehr an Bedeutung. Bei solchen Temperaturen läßt die Wirkung der bekannten Aktivatoren für anorganische Perverbindungen, wobei dieses System für die Bleich- oder Reinigungswirkung verantwortlich ist, aber bereits deutlich nach. Es hat daher nicht an Bestrebungen gefehlt, für diesen Temperaturbereich wirksamere Aktivatoren zu entwickeln, ohne daß bislang ein überzeugender Erfolg zu verzeichnen gewesen wäre.

Aus der EP-A 028 432 sind Textilwaschmittelformulierungen bekannt, die unter anderem N-Acyllactame, z.B. N-Acetylcaprolactam, als Vorstufe für eine bleichende organische Peroxysäure enthalten.

In der WO-A 94/27970 und der WO-A 94/28103 werden C₂- bis C₇-Acyl- bzw. C₁₀- bis C₁₃-Acyl-caprolactame als Bleichaktivatoren für anorganische Perverbindungen beschrieben.

Aufgabe der vorliegenden Erfindung war es, eine Verbesserung der Bleich-, Oxidations- und Reinigungswirkung eines Systems aus Aktivator und anorganischer Perverbindungen im unteren Temperaturbereich, insbesondere von 15 bis 60°C, herbeizuführen.

Demgemäß wurde die Verwendung von heterocyclischen Verbindungen der allgemeinen Formel I

L―X―L (I)

in der die beiden heterocyclischen Reste L gleich sind und für
(a) einen cyclischen Carbamatrest der Formel
(b) einen Lactonoxyrest der Formel oder
(c) einen Lactamrest der Formel steht, wobei

- Z¹ bis Z³: 1,2-, 1,3-, 1,4- oder 1,5-Alkylengruppen mit 2 bis 20 C-Atomen, welche zusätzlich durch ein bis drei Hydroxylgruppen, C₁- bis C₄-Alkoxygruppen, Aminogruppen, C₁- bis C₄-Alkylaminogruppen, Di-C₁- bis C₄-alkylaminogruppen, Chloratome, Bromatome, Nitrogruppen, Cyanogruppen, Carboxylgruppen, Sulfogruppen, Carboxy-C₁- bis C₄-alkylgruppen, Carboxamidgruppen oder Phenyl-, Tolyl- oder Benzylreste funktionalisiert, wobei aromatische Kerne ihrerseits ebenfalls durch die genannten Reste substituiert sein können, oder durch ein oder zwei nicht benachbarte Sauerstoffatome, Aminogruppen, C₁-bis C₄-Alkylaminogruppen oder Carbonylgruppen unterbrochen sein können, bezeichnen und
- T: Wasserstoff oder C₁- bis C₄-Alkyl bedeutet,
- X: eine sauerstoffhaltige Gruppe der Formel bedeutet, wobei
- Y: für Wasserstoff, Ammonium, welches gegebenenfalls durch organische Reste substituiert sein kann, oder C₁- bis C₄-Alkyl steht und
- A: eine C₁- bis C₁₈-Alkylengruppe, eine C₂- bis C₁₈-Alkenylengruppe, eine C₅- bis C₃₂-Cycloalkylengruppe, eine C₇- bis C₃₀-Aralkylengruppe, eine C₆- bis C₁₈-Arylengruppe oder eine C₃- bis C₁₈-Heteroarylengruppe bezeichnet, wobei aliphatische Struktureinheiten zusätzlich durch ein bis fünf Hydroxylgruppen, C₁- bis C₄-Alkoxygruppen, Aminogruppen, C₁- bis C₄-Alkylaminogruppen, Di-C₁- bis C₄-alkylaminogruppen, Chloratome, Bromatome, Nitrogruppen, Cyanogruppen, Carboxylgruppen, Sulfogruppen, Carboxy-C₁-bis C₄-alkylgruppen, Carboxamidgruppen oder Phenyl-, Tolyl- oder Benzylreste funktionalisiert, wobei aromatische, cycloaliphatische und heteroaromatische Struktureinheiten ebenfalls durch die genannten Reste substituiert sein können, oder durch ein bis acht nicht benachbarte Sauerstoffatome, Aminogruppen, C₁- bis C₄-Alkylaminogruppen oder Carbonylgruppen unterbrochen sein können,
mit Ausnahme von Terephthaloyldivalerolactam und Terephthaloyldicaprolactam als Aktivatoren für anorganische Perverbindungen gefunden.

Die Variablen Z¹ bis Z³ in den heterocyclischen Systemen (a) bis (c) können vor allem C₂- bis C₁₀-Alkylengruppierungen der folgenden Struktur bedeuten: wobei bei unsymmetrischen Alkylengruppierungen prinzipiell beide Einbaumöglichkeiten in die Ringe möglich sind. Die Variablen Z¹ bis Z³ können wie angegeben funktionalisiert oder unterbrochen sein.

Typische Beispiele für das Brückenglied A sind die folgenden:
- als lineare oder verzweigte C₁- bis C₁₈-Alkylengruppe, insbesondere C₆- bis C₁₂-Alkylengruppe, können Methylen, 1,2-Ethylen, 1,1-Ethylen, 1,3-Propylen, 1,2-Propylen, 1,1-Propylen, 2,2-Propylen, 1,4-Butylen, 1,2-Butylen, 2,3-Butylen, Pentamethylen, 3-Methyl-1,5-pentylen, Hexamethylen, Heptamethylen, Octamethylen, Nonamethylen, Decamethylen, Undecamethylen, Dodecamethylen, Tetradecamethylen, Hexadecamethylen oder Octadecamethylen auftreten;
- als lineare oder verzweigte C₂- bis C₁₈-Alkenylengruppe, insbesondere C₆- bis C₁₂-Alkenylengruppe, können Brückenglieder mit ein, zwei oder drei olefinischen Doppelbindungen oder auch acetylenischen Doppelbindungen auftreten, z.B. 1,2-Ethenylen, 1,3-Propenylen, 1,4-But-2-enylen, 1,6-Hex-3-enylen, 1,8-Oct-4-enylen oder 1,12-Dodec-6-enylen;
- als C₅ bis C₃₂-Cycloalkylengruppen, insbesondere C₅- bis C₁₀-Cycloalkylengruppen eignen sich 1,2- oder 1,3-Cyclopentylen, 1,2-, 1,3- oder 1,4-Cyclohexylen, 1,2-, 1,3- oder 1,4-Cycloheptylen, 1,2-, 1,3-, 1,4- oder 1,5-Cyclooctylen oder Gruppierungen der Formel
- als C₇- bis C₃₀-Aralkylengruppen, insbesondere gegebenenfalls alkylsubstituierte C₇- bis C₂₂-Phenylalkylen- und -Diphenylalkylengruppen kommen in Betracht Gruppierungen der Formel
- als C₆- bis C₁₈-Arylengruppen, insbesondere gegebenenfalls alkylsubstituierte Phenylen-, Bisphenylen- oder Naphthylengruppen eignen sich vor allem 1,4-, 1,3- und 1,2-Phenylen, aber auch Gruppierungen der Formel oder
- als C₃- bis C₁₈-Heteroarylengruppen, insbesondere fünf- oder sechsgliedrige C₃- bis C₁₂-Heteroarylengruppen mit ein oder zwei Heteroatomen aus der Gruppe Stickstoff, Sauerstoff und Schwefel kommen in Betracht Gruppierungen der Formel
- als durch Sauerstoff oder Amino-Gruppierungen, insbesondere NH- oder N(CH₃)-Gruppierungen, unterbrochene Strukturen kommen beispielsweise folgende Strukturen in Betracht:

   ―CH₂―O―CH₂― , ―CH₂CH₂―O―CH₂― ,

   oder mit n = 2 bis 8 und m = 2 bis 5.

Die oben definierten Variablen Z¹ bis Z³ und A können zusätzlich durch die angegebenen Gruppen funktionalisiert sein. Dabei bedeuten C₁- bis C₄-Alkoxygruppen insbesondere Methoxy, Ethoxy, n-Propoxy- iso-Propoxy, n-Butoxy, iso-Butoxy, sec.-Butoxy oder tert.-Butoxy. Als Amino-Gruppierungen werden -NH₂, -NH(CH₃), -NH(CH₂CH₃), -N(CH₃)₂ und -N(CH₂CH₃)₂ bevorzugt. Carboxy-C₁- bis C₄-alkylgruppen sind beispielsweise Carboxymethyl, Carboxyethyl, Carboxypropyl, Carboxybutyl oder Carboxy-tert.-butyl.

Die sauerstoffhaltige Gruppe X, bei der ein oder zwei Sauerstoffatome durch eine Doppelbindung an Kohlenstoff-, Schwefel- oder Phosphoratome gebunden sind, also Carbonyl- oder Heterocarbonyl-Funktionalitäten darstellen, bedeutet vorzugsweise

Für den Fall R¹=L sind die beiden an die Gruppe X gebundenen heterocyclischen Reste L vorzugsweise gleich.

Folgende Strukturtypen der heterocyclischen Verbindungen I werden bevorzugt eingesetzt:
(12) N,N'-Carbonylbisoxazolidon der Formel
(13) N,N'-Carbonylbis-1,3-tetrahydrooxazinon der Formel
(14) Kohlensäurebis-γ-butyrolacton der Formel
(15) Kohlensäurebis-γ-valerolacton der Formel
(16) O,O'-Carbonylbispantolacton der Formel
(17) Kohlensäurebis-δ-valerolacton der Formel
(18) Kohlensäurebis-ε-caprolacton der Formel
(19) N,N'-Carbonylbis-γ-butyrolactam der Formel
(20) N,N'-Carbonylbis-δ-valerolactam der Formel
(21) N,N'-Carbonylbis-ε-caprolactam der Formel
(24) verdoppelte N-Acyloxazolidone der Formel
(25) verdoppelte N-Acyl-1,3-tetrahydrooxazinone der Formel
(26) verdoppelte Acyloxy-γ-butyrolactone der Formel
(27) verdoppelte Acyloxy-γ-valerolactone der Formel
(28) verdoppelte O-Acylpantolactone der Formel
(29) verdoppelte Acyloxy-δ-valerolactone der Formel
(30) verdoppelte Acyloxy-ε-caprolactone der Formel
(31) verdoppelte Acyl-γ-butyrolactame der Formel
(32) verdoppelte Acyl-δ-valerolactame der Formel
(33) verdoppelte N-Acyl-ε-caprolactame der Formel

Das Brückenglied A in den Strukturtypen (24) bis (33) steht insbesondere für Hexamethylen, Octamethylen, Decamethylen, Dodecamethylen, 1,3- oder 1,4-Cyclohexylen oder 1,4-, 1,3- oder 1,2-Phenylen; von besonderem Interesse ist für A 1,4-Phenylen (abgeleitet von Terephthalsäure).

Bei der erfindungsgemäßen Verwendung der beschriebenen heterocyclischen Verbindungen I kann nun eine unerwartete Steigerung der Oxidations-, Bleich- und Reinigungswirkung in anorganische Perverbindungen enthaltenden wäßrigen Wasch-, Bleich- und Reinigungsflotten im Temperaturbereich von 10 bis 80°C, insbesondere 15 bis 60°C, vor allem 20 bis 45°C, beobachtet werden.

Die Verbindungen I können als Aktivatoren für anorganische Perverbindungen überall dort eingesetzt werden, wo es auf eine besondere Steigerung der Oxidationswirkung der anorganischen Perverbindungen bei niedrigen Temperaturen ankommt, z.B. bei der Bleiche von Textilien, Haaren oder harten Oberflächen, bei der Oxidation organischer oder anorganischer Zwischenprodukte und bei der Desinfektion. Dabei übertreffen die meisten dieser Aktivatoren in ihren Eigenschaften die bisher bekannten Aktivatoren.

Bei den Verbindungen I handelt es sich um geruchsneutrale oder angenehm riechende Substanzen, die deshalb auch ohne Schwierigkeiten in solchen Wasch- und Reinigungsmitteln eingesetzt werden können, die für die Anwendung im Haushalt bestimmt sind.

Für die erfindungsgemäße Verwendung ist es von Bedeutung, Bedingungen zu schaffen, unter denen beispielsweise Wasserstoffperoxid und die Verbindungen I miteinander reagieren können, mit dem Ziel, stärker oxidierend wirkende Folgeprodukte zu erhalten. Solche Bedingungen liegen insbesondere dann vor, wenn beide Reaktionspartner in wäßriger alkalischer Lösung aufeinander treffen.

Je nach Verwendungszweck können die Bedingungen weit variiert werden. So kommen neben rein wäßrigen Lösungen auch Mischungen aus Wasser und geeigneten organischen Lösungsmitteln, z.B. für die Anwendung in der Desinfektion oder bei der Oxidation von Zwischenprodukten, als Reaktionsmedium in Frage. Der pH-Wert des Reaktionsmediums kann in weiten Grenzen, vom schwach sauren Bereich (pH 4) bis in den stark alkalischen Bereich (pH 13), je nach Anwendungszweck, gewählt werden. Bevorzugt wird der alkalische Bereich von pH 8 bis pH 11, da er für die Aktivierungsreaktion und die Stabilität der gebildeten Perverbindung besonders vorteilhaft ist.

Aus diesem Grunde wird der beschriebene Aktivator auch bevorzugt zusammen mit einem Natriumperborat oder mit Natriumcarbonat-Perhydrat verwendet, die in ihren Lösungen bereits pH-Werte dieses Bereichs aufweisen. Beispiele anderer geeigneter Perverbindungen sind Phosphat-Perhydrate und Harnstoff-Perhydrat. Gelegentlich kann es auch zweckmäßig sein, den pH-Wert des Mediums nach erfolgter Aktivierungsreaktion durch geeignete Zusätze nochmals, vor allem in den sauren Bereich, zu verschieben.

Die Einsatzmengen an Perverbindungen werden im allgemeinen so gewählt, daß in den Lösungen zwischen 10 und 10000 ppm Aktivsauerstoff, vorzugsweise zwischen 50 und 5000 ppm Aktivsauerstoff vorhanden sind. Auch die verwendete Menge an Aktivator hängt vom Anwendungszweck ab. Je nach gewünschtem Aktivierungsgrad werden 0,03 bis 1,0 Mol, vorzugsweise 0,1 bis 0,5 Mol Aktivator pro Mol anorganischer Perverbindung verwendet, doch können in besonderen Fällen diese Grenzen auch über- oder unterschritten werden.

Die Verbindungen I können zur Aktivierung in reiner Form oder, wenn dies beispielsweise zur Erhöhung der Lagerstabilität zweckmäßig ist, in speziellen Anbietungsformen wie Tabletten, Granulaten oder in feinteiliger umhüllter Form (sogenannte Prills) eingesetzt werden. Besondere Bedeutung kommt dabei solchen körnigen Formen zu, die durch Agglomerationsgranulation hergestellt werden. Für die maschinelle Dosierung eignen sich flüssige Aktivatoren als solche oder Lösungen in organischen Lösungsmitteln oder flüssige Dispersionen, die den Aktivator enthalten.

Bevorzugt erfolgt der Einsatz in vorkonfektionierten Mitteln im Gemisch mit den zu aktivierenden Perverbindungen und gegebenenfalls weiteren für den gewünschten Bleich-, Oxidations- oder Reinigungsprozeß erforderlichen Komponenten wie pH-regulierenden Mitteln und Stabilisatoren für Perverbindungen. Dabei können neben den Verbindungen I auch andere übliche Aktivatoren zugegen sein. Durch die Abmischung mit ausgesuchten Mengen an Perverbindungen und weiteren Zusatzstoffen wird die Anwendung erleichtert und der Anwender erzielt sicherer das gewünschte Ergebnis, da sich beim Auflösen der Mittel ohne weiteres Zutun die optimalen Bedingungen einstellen. Derartige Mittel liegen in fester, vorzugsweise streubarer Form aber auch als Flüssigkeiten vor.

Als zusätzliche Aktivatoren, die in Kombination mit den Verbindungen I eingesetzt werden können, kommen vor allem in Betracht:
- polyacylierte Zucker, z.B. Pentaacetylglucose;
- Acyloxybenzolsulfonsäuren und deren Alkali- und Erdalkalimetallsalze, z.B. Natrium-p-isononanoyloxy-benzolsulfonat oder Natrium-p-benzoyloxy-benzolsulfonat;
- N-diacylierte und N,N'-tetracylierte Amine, z.B. N,N,N',N'-Tetraacetyl-methylendiamin und -ethylendiamin, N,N-Diacetylanilin, N,N-Diacetyl-p-toluidin oder 1,3-diacylierte Hydantoine wie 1,3-Diacetyl-5,5-dimethylhydantoin;
- N-Alkyl-N-sulfonyl-carbonamide, z.B. N-Methyl-N-mesyl-acetamid oder N-Methyl-N-mesyl-benzamid;
- N-acylierte cyclische Hydrazide, acylierte Triazole oder Urazole, z.B. Monoacetyl-maleinsäurehydrazid;
- O,N,N-trisubstituierte Hydroxylamine, z.B. O-Benzoyl-N,N-succinylhydroxylamin, O-Acetyl-N,N-succinyl-hydroxylamin oder O,N,N-Triacetylhydroxylamin;
- N,N'-Diacyl-sulfurylamide, z.B. N,N'-Dimethyl-N,N'-diacetylsulfurylamid oder N,N'-Diethyl-N,N'-dipropionyl-sulfurylamid;
- Triacylcyanurate, z.B. Triacetylcyanurat oder Tribenzoylcyanurat;
- Carbonsäureanhydride, z.B. Benzoesäureanhydrid, m-Chlorbenzoesäureanhydrid oder Phthalsäureanhydrid;
- 1,3-Diacyl-4,5-diacyloxy-imidazoline, z.B. 1,3-Diacetyl-4,5-diacetoxyimidazolin;
- Tetraacetylglycoluril und Tetrapropionylglycoluril;
- diacylierte 2,5-Diketopiperazine, z.B. 1,4-Diacetyl-2,5-diketopiperazin;
- Acylierungsprodukte von Propylendiharnstoff und 2,2-Dimethylpropylendiharnstoff, z.B. Tetraacetylpropylendiharnstoff;
- α-Acyloxy-polyacyl-malonamide, z.B. α-Acetoxy-N,N'-diacetylmalonamid;
- Diacyl-dioxohexahydro-1,3,5-triazine, z.B. 1,5-Diacetyl-2,4-dioxohexahydro-1,3,5-triazin;
- Benz-(4H)1,3-oxazin-4-one mit Alkylresten, z.B. Methyl, oder aromatischen Resten, z.B. Phenyl, in der 2-Position.

Von besonderem Interesse ist die Verwendung der heterocyclischen Verbindungen I als Aktivatoren für anorganische Perverbindungen für den Temperaturbereich von 10 bis 80°C in Wasch-, Reinigungs- und Bleichmitteln, vor allem in Wasch- und Bleichmitteln und Bleichzusatzmitteln für die Textilwäsche, sowie in Desinfektionsmitteln.

Auf dem Gebiet der Textilwäsche können die beschriebenen Aktivatoren mit nahezu allen üblichen Bestandteilen von Wasch- und Bleichmitteln kombiniert werden. Man kann auf diese Weise Mittel aufbauen, die sich speziell zur Textilbehandlung bei niedrigen Temperaturen eignen und auch solche, die in mehreren Temperaturbereichen bis hinauf zum traditionellen Bereich der Kochwäsche geeignet sind.

Hauptbestandteile von Wasch-, Bleich- und Reinigungsmittel sind, neben Perverbindungen und Aktivatoren, Gerüstsubstanzen (Builder), d.h. anorganische Builder und/oder organische Cobuilder, und Tenside, insbesondere anionische und/oder nichtionische Tenside. Daneben können andere übliche Hilfsstoffe und Begleitstoffe wie Stellmittel, Komplexbildner, Phosphonate, Farbstoffe, Korrosionsinhibitoren, Vergrauungsinhibitoren, Bleichkatalysatoren, Peroxidstabilisatoren, Elektrolyte, optische Aufheller, Enzyme, Parfumöle, Schaumregulatoren und aktivierende Substanzen in diesen Mitteln vorliegen, wenn dies zweckmäßig ist.

### Anorganische Builder (Gerüstsubstanzen)

Als anorganische Buildersubstanzen eignen sich alle üblichen anorganischen Builder wie Alumosilikate, Silikate, Carbonate und Phosphate.

Geeignete anorganische Builder sind z.B. Alumosilikate mit ionenaustauschenden Eigenschaften wie z.B. Zeolithe. Verschieden Typen von Zeolithen sind geeignet, insbesondere Zeolith A, X, B, P, MAP und HS in ihrer Na-Form oder in Formen, in denen Na teilweise gegen andere Kationen wie Li, K, Ca, Mg oder Ammonium ausgetauscht sind. Geeignete Zeolithe sind beispielsweise beschrieben in EP-A 038 591, EP-A 021 491, EP-A 087 035, US-A 4 604 224, GB-A 2 013 259, EP-A 522 726, EP-A 384 070 und WO-A 94/24 251.

Weitere geeignete anorganische Builder sind z.B. amorphe oder kristalline Silikate wie z.B. amorphe Disilikate, kristalline Disilikate wie das Schichtsilikat SKS-6 (Hersteller Hoechst). Die Silikate können in Form ihrer Alkali-, Erdalkali- oder Ammoniumsalze eingesetzt werden. Vorzugsweise werden Na-, Li- und Mg-Silikate eingesetzt.

### Anionische Tenside

Geeignete anionische Tenside sind beispielsweise Fettalkoholsulfate von Fettalkoholen mit 8 bis 22, vorzugsweise 10 bis 18 Kohlenstoffatomen, z.B. C₉- bis C₁₁-Alkoholsulfate, C₁₂- bis C₁₃-Alkoholsulfate, Cetylsulfat, Myristylsulfat, Palmitylsulfat, Stearylsulfat und Talgfettalkoholsulfat.

Weitere geeignete anionische Tenside sind sulfatierte ethoxylierte C₈- bis C₂₂-Alkohole (Alkylethersulfate) bzw. deren lösliche Salze. Verbindungen dieser Art werden beispielsweise dadurch hergestellt, daß man zunächst einen C₈- bis C₂₂-, vorzugsweise einen C₁₀- bis C₁₈-Alkohol, z.B. einen Fettalkohol, alkoxyliert und das Alkoxylierungsprodukt anschließend sulfatiert. Für die Alkoxylierung verwendet man vorzugsweise Ethylenoxid, wobei man pro Mol Fettalkohol 2 bis 50, vorzugsweise 3 bis 20 Mol Ethylenoxid einsetzt. Die Alkoxylierung der Alkohole kann jedoch auch mit Propylenoxid allein und gegebenenfalls Butylenoxid durchgeführt werden. Geeignet sind außerdem solche alkoxylierte C₈- bis C₂₂-Alkohole, die Ethylenoxid und Propylenoxid oder Ethylenoxid und Butylenoxid enthalten. Die alkoxylierten C₈- oder bis C₂₂-Alkohole können die Ethylenoxid-, Propylenoxid- und Butylenoxideinheiten in Form von Blöcken oder in statistischer Verteilung enthalten.

Weitere geeignete anionische Tenside sind Alkansulfonate wie C₈- bis C₂₄-, vorzugsweise C₁₀- bis C₁₈-Alkansulfonate sowie Seifen wie beispielsweise die Salze von C₈- bis C₂₄-Carbonsäuren.

Weitere geeignete anionische Tenside sind C₉- bis C₂₀-linear-Alkylbenzolsulfonate (LAS).

Die anionischen Tenside werden dem Waschmittel vorzugsweise in Form von Salzen zugegeben. Geeignete Kationen in diesen Salzen sind Alkalimetallsalze wie Natrium, Kalium und Lithium und Ammoniumsalze wie z.B. Hydroxethylammonium-, Di(hydroxyethyl)ammonium- und Tri(hydroxyethyl)ammoniumsalze.

### Nichtionische Tenside

Als nichtionische Tenside eignen sich beispielsweise alkoxylierte C₈- bis C₂₂-Alkohole wie Fettalkoholalkoxylate oder Oxalkoholalkoxylate. Die Alkoxylierung kann mit Ethylenoxid, Propylenoxid und/oder Butylenoxid durchgeführt werden. Als Tensid einsetzbar sind hierbei sämtliche alkoxylierten Alkohole, die mindestens zwei Moleküle eines vorstehend genannten Alkylenoxids addiert enthalten. Auch hierbei kommen Blockpolymerisate von Ethylenoxid, Propylenoxid und/oder Butylenoxid in Betracht oder Anlagerungsprodukte, die die genannten Alkylenoxide in statistischer Verteilung enthalten. Pro Mol Alkohol verwendet man 2 bis 50, vorzugsweise 3 bis 20 Mol mindestens eines Alkylenoxids. Vorzugsweise setzt man als Alkylenoxid Ethylenoxid ein. Die Alkohole haben vorzugsweise 10 bis 18 Kohlenstoffatome.

Eine weitere Klasse geeigneter nichtionischer Tenside sind Alkylphenolethoxylate mit C₆- bis C₁₄-Alkylketten und 5 bis 30 Mol Ethylenoxideinheiten.

Eine andere Klasse nichtionischer Tenside sind Alkylpolyglucoside mit 8 bis 22, vorzugsweise 10 bis 18 Kohlenstoffatomen in der Alkylkette. Diese Verbindungen enthalten meist 1 bis 20, vorzugsweise 1,1 bis 5 Glucosideinheiten.

Eine andere Klasse nichtionischer Tenside sind N-Alkylglucamide der allgemeinen Struktur II oder III wobei R⁴ C₆- bis C₂₂-Alkyl, R⁵ H oder C₁- bis C₄-Alkyl und R⁶ ein Polyhydroxyalkyl-Rest mit 5 bis 12 C-Atomen und mindestens 3 Hydroxygruppen ist. Vorzugsweise ist R⁴ C₁₀- bis C₁₈-Alkyl, R⁵ Methyl und R⁶ ein C₅- oder C₆-Rest. Beispielsweise erhält man derartige Verbindungen durch die Acylierung von reduzierend aminierten Zuckern mit Säurechloriden von C₁₀-C₁₈-Carbonsäuren.

Vorzugsweise enthalten die erfindungsgemäßen Waschmittel mit 3-12 Mol Ethylenoxid ethoxylierte C₁₀-C₁₆ Alkohole, besonders bevorzugt ethoxylierte Fettalkohole als nichtionische Tenside.

### Organische Cobuilder

Geeignete niedermolekulare Polycarboxylate als organische Cobuilder sind beispielsweise:
C₄- bis C₂₀-Di-, -Tri- und -Tetracarbonsäuren wie z.B. Bernsteinsäure, Propantricarbonsäure, Butantetracarbonsäure, Cyclopentantetracarbonsäure und Alkyl- und Alkylenbernsteinsäuren mit C₂- bis C₁₆-Alkyl- bzw. -Alkylen-Resten;
C₄- bis C₂₀-Hydroxycarbonsäuren wie z.B. Äpfelsäure, Weinsäure, Gluconsäure, Glutarsäure, Citronensäure, Lactobionsäure und Saccharosemono-, -di- und -tricarbonsäure;
Aminopolycarboxylate wie z.B. Nitrilotriessigsäure, Methylglycindiessigsäure, Alanindiessigsäure, Ethylendiamintetraessigsäure und Serindiessigsäure;
Salze von Phosphonsäuren wie z.B. Hydroxyethandiphosphonsäure, Ethylendiamintetra(methylenphoshponat) und Diethylentriaminpenta(methylenphosphonat).

Geeignete oligomere oder polymere Polycarboxylate als organische Cobuilder sind beispielsweise:
Oligomaleinsäuren, wie sie beispielsweise in EP-A 451508 und EP-A 396303 beschrieben sind;
Co- und Terpolymere ungesättigter C₄-C₈-Dicarbonsäuren, wobei als Comonomere monoethylenisch ungesättigte Monomere
   aus der Gruppe (i) in Mengen von bis zu 95 Gew.-%
   aus der Gruppe (ii) in Mengen von bis zu 60 Gew.-%
   Aus der Gruppe (iii) in Mengen von bis zu 20 Gew.-%
   einpolymerisiert enthalten sein können.

Als ungesättigte C₄-C₈-Dicarbonsäuren sind hierbei beispielsweise Maleinsäure, Fumarsäure, Itaconsäure und Citraconsäure geeignet. Bevorzugt ist Maleinsäure.

Die Gruppe (i) umfaßt monoethylenisch ungesättigte C₃-C₈-Monocarbonsäuren wie z.B. Acrylsäure, Methacrylsäure, Crotonsäure und Vinylessigsäure. Bevorzugt werden aus der Gruppe (i) Acrylsäure und Methacrylsäure eingesetzt.

Die Gruppe (ii) umfaßt monoethylenisch ungesättigte C₂-C₂₂-Olefine, Vinylalkylether mit C₁-C₈-Alkylgruppen, Styrol, Vinylester von C₁-C₈ Carbonsäuren, (Meth)acrylamid und Vinylpyrrolidon. Bevorzugt werden aus der Gruppe (ii) C₂-C₆-Olefine, Vinylalkylether mit C₁-C₄-Alkylgruppen, Vinylacetat und Vinylpropionat eingesetzt.

Die Gruppe (iii) umfaßt (Meth)acrylester von C₁- bis C₈-Alkoholen, (Meth)acrylnitril, (Meth)acrylamide von C₁-C₈-Aminen, N-Vinylformamid und Vinylimidazol.

Falls die Polymeren der Gruppe (ii) Vinylester einpolymerisiert enthalten, können diese auch teilweise oder vollständig zu Vinylalkohol-Struktureinheiten hydrolysiert vorliegen. Geeignete Co- und Terpolymere sind beispielsweise aus US-A 3 887 806 sowie DE-A 43 13 909 bekannt.

Als Copolymere von Dicarbonsäuren eignen sich als organische Cobuilder vorzugsweise:
Copolymere von Maleinsäure und Acrylsäure im Gewichtsverhältnis 10:90 bis 95:5, besonders bevorzugt solche im Gewichtsverhältnis 30:70 bis 90:10 mit Molmassen von 10000 bis 150000;
Terpolymere aus Maleinsäure, Acrylsäure und einem Vinylester einer C₁-C₃-Carbonsäure im Gewichtsverhältnis 10 (Maleinsäure) : 90 (Acrylsäure + Vinylester) bis 95 (Maleinsäure) : 10 (Acrylsäure + Vinylester), wobei das Gew.-Verhältnis von Acrylsäure zu Vinylester im Bereich von 20:80 bis 80:20 variieren kann, und besonders bevorzugt
Terpolymere aus Maleinsäure, Acrylsäure und Vinylacetat oder Vinylpropionat im Gewichtsverhältnis 20 (Maleinsäure) : 80 (Acrylsäure + Vinylester) bis 90 (Maleinsäure) : 10 (Acrylsäure + Vinylester), wobei das Gew.-Verhältnis von Acrylsäure zum Vinylester im Bereich von 30:70 bis 70:30 variieren kann;
Copolymere von Maleinsäure mit C₂-C₈-Olefinen im Molverhältnis 40:60 bis 80:20, wobei Copolymere von Maleinsäure mit Ethylen, Propylen oder Isobutan im Molverhältnis 50:50 besonders bevorzugt sind.

Pfropfpolymere ungesättigter Carbonsäuren auf niedermolekulare Kohlenhydrate oder hydrierte Kohlenhydrate, vgl. US-A 5227446, DE-A 4415623, DE-A 4313909, sind ebenfalls als organische Cobuilder geeignet.

Geeignete ungesättigte Carbonsäure sind hierbei beispielsweise Maleinsäure, Fumarsäure, Itaconsäure, Citraconsäure, Acrylsäure, Methacrylsäure, Crotonsäure und Vinylessigsäure sowie Mischungen aus Acrylsäure und Maleinsäure, die in Mengen von 40 bis 95 Gew.-%, bezogen auf die zu pfropfende Komponente, aufgepfropft werden.

Zur Modifizierung können zusätzlich bis zu 30 Gew.-%, bezogen auf die zu pfropfende Komponente, weitere monoethylenisch ungesättigte Monomere einpolymerisiert vorliegen. Geeignete modifizierende Monomere sind die oben genannten Monomere der Gruppen (ii) und (iii).

Als Pfropfgrundlage sind abgebaute Polysaccharide wie z.B saure oder enzymatisch abgebaute Stärken, Inuline oder Zellulose, reduzierte (hydrierte oder hydrierend aminierte) abgebaute Polysaccharide wie z.B. Mannit, Sorbit, Aminosorbit und Glucamin geeignet sowie Polyalkylenglycole mit Molmassen bis zu M_{w} = 5000 wie z.B Polyethylenglycole, Ethylenoxid/Propylenoxid- bzw. Ethylenoxid/Butylenoxid-Blockcopolymere, statistische Ethylenoxid/Propylenoxid- bzw. Ethylenoxid/Butylenoxid-Copolymere, alkoxylierte ein- oder mehrbasische C₁-C₂₂-Alkohole, vgl. US-A 4746456.

Bevorzugt werden aus dieser Gruppe gepfropfte abgebaute bzw. abgebaute reduzierte Stärken und gepfropfte Polyethylenoxide eingesetzt, wobei 20 bis 80 Gew.-% Monomere bezogen auf die Pfropfkomponente bei der Pfropfpolymerisation eingesetzt werden. Zur Pfropfung wird vorzugsweise eine Mischung von Maleinsäure und Acrylsäure im Gew.-Verhältnis von 90:10 bis 10:90 eingesetzt.

Polyglyoxylsäuren als organische Cobuilder sind beispielsweise beschrieben in EP-B 001004, US-A 5399286, DE-A 4106355 und EP-A 656914. Die Endgruppen der Polyglyoxylsäuren können unterschiedliche Strukturen aufweisen.

Polyamidocarbonsäuren und modifizierte Polyamidocarbonsäuren als organische Cobuilder sind beispielsweise bekannt aus EP-A 454126, EP-B 511037, WO-A 94/01486 und EP-A 581452.

Vorzugsweise verwendet man als organische Cobuilder auch Polyasparaginsäure oder Cokondensate der Asparaginsäure mit weitern Aminosäuren, C₄-C₂₅-Mono- oder -Dicarbonsäuren und/oder C₄-C₂₅-Mono- oder -Diaminen. Besonders bevorzugt werden in phosphorhaltigen Säuren hergestellte, mit C₆-C₂₂-Mono- oder -Dicarbonsäuren bzw. mit C₆-C₂₂-Mono- oder -Diaminen modifizierte Polyasparaginsäuren eingesetzt.

Kondensationsprodukte der Citronensäure mit Hydroxycarbonsäuren oder Polyhydroxyverbindungen als organische Cobuilder sind z.B. bekannt aus WO-A 93/22362 und WO-A 92/16493. Solche Carboxylgruppen enthaltende Kondensate haben üblicherweise Molmassen bei zu 10000, vorzugsweise bis zu 5000.

### Vergrauungsinhibitoren und Soil-Release-Polymere

Geeignete Soil-Release-Polymere und/oder Vergrauungsinhibitoren für Waschmittel sind beispielsweise:
Polyester aus Polyethylenoxiden mit Ethylenglycol und/oder Propylenglycol und aromatischen Dicarbonsäuren oder aromatischen und aliphatischen Dicarbonsäuren;
Polyester aus einseitig endgruppenverschlossenen Polyethylenoxiden mit zwei- und/oder mehrwertigen Alkoholen und Dicarbonsäure.

Derartige Polyester sind bekannt, beispielsweise aus US-A 3557039, GB-A 1154730, EP-A 185427, EP-A 241984, EP-A 241985, EP-A 272033 und US-A 5142020.

Weitere geeignete Soil-Release-Polymere sind amphiphile Pfropf- oder Copolymere von Vinyl- und/oder Acrylestern auf Polyalkylenoxide (vgl. US-A 4746456, US-A 4846995, DE-A 3711299, US-A 4904408, US-A 4846994 und US-A 4849126) oder modifizierte Cellulosen wie z.B. Methylcellulose, Hydroxypropylcellulose oder Carboxymethylcellulose.

### Farbübertragungsinhibitoren

Als Farbübertragungsinhibitoren werden beispielsweise Homo- und Copolymere des Vinylpyrrolidons, des Vinylimidazols, des Vinyloxazolidons und des 4-Vinylpyridin-N-oxids mit Molmassen von 15000 bis 100 000 sowie vernetzte feinteilige Polymere auf Basis dieser Monomeren eingesetzt. Die hier genannte Verwendung solcher Polymere ist bekannt, vgl. DE-B 2232353, DE-A 2814287, DE-A 2814329 und DE-A 4316023.

### Enzyme

Geeignete Enzyme sind Proteasen, Lipasen, Amylasen sowie Cellulasen. Das Enzymsystem kann auf ein einzelnes der Enzyme beschränkt sein oder eine Kombination verschiedener Enzyme beinhalten.

### Bleichkatalysatoren

Geeignete Bleichkatalysatoren sind quaternisierte Imine und Sulfonimine (vgl. US-A 5360568, US-A 5360569 und EP-A 453003) und Mangan-Komplexe (vgl. WO-A 94/21777).

### Verwendung in Waschmitteln und Bleichmitteln für die Textilwäsche

Gegenstand der vorliegenden Erfindung sind auch Wasch- und Bleichmittel für die Textilwäsche, welche 0,1 bis 20 Gew.-%, vorzugsweise 0,5 bis 10 Gew.-%, bezogen auf die Gesamtmenge der Zubereitung, einer oder mehrerer heterocyclischer Verbindungen I als Aktivatoren für anorganische Perverbindungen enthalten.

Typische derartige Textilwasch- und -bleichmittel haben etwa die folgende Zusammensetzung:
0,5 bis 20 Gew.-%, vorzugsweise 5 bis 15 Gew.-% anionische und/ oder nichtionische Tenside,
0,5 bis 60 Gew.-%, vorzugsweise 5 bis 40 Gew.-% Gerüstsubstanzen aus der Gruppe kondensierte Phosphate, Alkalisilicate, Alkalicarbonate, Natriumaluminiumsilicate und deren Mischungen,
0 bis 20 Gew.-%, vorzugsweise 0,5 bis 8 Gew.-% Gerüstsubstanzen aus der Gruppe Salze von Aminocarbonsäuren, Salze von Polyphosphonsäuren, Salze von Polycarbonsäuren und deren Mischungen,
2 bis 35 Gew.-%, vorzugsweise 5 bis 30 Gew.-% anorganische Perverbindungen,
0,1 bis 20 Gew.-%, vorzugsweise 0,5 bis 10 Gew.-% der Verbindungen I,
ad 100 % übliche Hilfs- und Begleitstoffe und Wasser.

Die erfindungsgemäßen Aktivatoren I werden vorzugsweise in pulver- oder granulatförmigen Waschmitteln eingesetzt. Dabei kann es sich um klassische Vollwaschmittel oder konzentrierte bzw. kompaktierte Waschmittel handeln.

Ein typisches erfindungsgemäßes pulver- oder granulatförmiges Vollwaschmittel kann beispielsweise folgende Zusammensetzung aufweisen:
- 0,5 bis 50, vorzugsweise 5 bis 30 Gew.-% mindestens eines anionischen und/oder nichtionischen Tensids,
- 0,5 bis 60, vorzugsweise 15 bis 40 Gew.-% mindestens eines anorganischen Builders,
- 0 bis 20, vorzugsweise 0,5 bis 8 Gew.-% mindestens eines organischen Cobuilders,
- 2 bis 35, vorzugsweise 5 bis 30 Gew.-% eines anorganischen Bleichmittels, insbesondere Perborat oder Percarbonat,
- 0,1 bis 20, vorzugsweise 0,5 bis 10 Gew.-% eines erfindungsgemäßen Bleichaktivators, gegebenenfalls in Abmischung mit weiteren Bleichaktivatoren,
- 0 bis 1, vorzugsweise bis höchstens 0,5 Gew.-% eines Bleichkatalysators,
- 0 bis 5 Gew.-%, vorzugsweise 0 bis 2,5 % eines polymeren Farbübertragungsinhibitors,
- 0 bis 1,5 Gew.-%, vorzugsweise 0,1 bis 1,0 Gew.-% Protease,
- 0 bis 1,5 Gew.-%, vorzugsweise 0,1 bis 1,0 Gew.-% anderer Waschmittelenzyme, insbesondere Lipase,
- 0 bis 1,5 Gew.-%, vorzugsweise 0,2 bis 1,0 % Gew.-% eines Soil-Release-Polymers,
ad 100 % übliche Hilfs- und Begleitstoffe und Wasser.

Vorzugsweise in Waschmitteln eingesetzte anorganische Builder sind Natriumcarbonat, Natriumhydrogencarbonat, Zeolith A und P sowie amorphe und kristalline Na-Silikate, insbesondere Schichtsilikate wie SKS-6 (Hersteller: Hoechst AG),
Vorzugsweise in Waschmitteln eingesetzte organische Cobuilder sind Acrylsäure/Maleinsäure-Copolymere, Acrylsäure/Maleinsäure/ Vinylester-Terpolymere wie Acrylsäure/Maleinsäure/Vinylacetat-Terpolymere, Polyasparaginsäure und Citronensäure.

Vorzugsweise in Waschmitteln eingesetzte anorganische Bleichmittel sind Natriumperborat und Natriumcarbonat-Perhydrat.

Vorzugsweise in Waschmitteln eingesetzte anorganischen Tenside sind Fettalkoholsulfate, linear-Alkylbenzolsulfonate (LAS) und Seifen, wobei der Anteil an LAS vorzugsweise unter 8 Gew.-%, besonders bevorzugt unter 4 Gew.-% liegt.

Vorzugsweise in Waschmitteln eingesetzte nichtionische Tenside sind C₁₁- bis C₁₇-Oxoalkoholethoxylate mit 3-13 Ethylenoxid-Einheiten, C₁₀- bis C₁₆-Fettalkoholethyoxylate mit 3-13 Ethylenoxideinheiten sowie zusätzlich mit 1-4 Propylenoxid- oder Butylenoxid-Einheiten alkoxylierte ethoxylierte Fett- oder Oxoalkohole.

Vorzugsweise in Waschmitteln eingesetzte Enzyme sind Protease, Lipase und Cellulase. Von den handelsüblichen Enzymen werden den Waschmittel in der Regel Mengen von 0,1 bis 1,5 Gew.-%, vorzugsweise 0,2 bis 1,0 Gew.-% des konfektionierten Enzyms zugesetzt. Geeignete Proteasen sind z.B Savinase und Esperase (Hersteller Novo Nordisk). Eine geeignete Lipasen ist z.B. Lipolase (Hersteller Novo Nordisk). Eine geeignete Cellulase ist z.B. Celluzym (Hersteller Novo Nordisk).

Vorzugsweise in Waschmitteln eingesetzte Vergrauungsinhibitoren und Soil-Release-Polymere sind Pfropfpolymere von Vinylacetat auf Polyethylenoxid der Molmasse 2500-8000 im Gewichtsverhältnis 1,2:1 bis 3,0:1, Polyethylenterephthalate/Oxyethylenterephthalate der Molmasse 3000 bis 25 000 aus Polyethylenoxiden der Molmasse 750 bis 5000 mit Terephthalsäure und Ethylenoxid und einem Molverhältnis von Polyethylentererphthalat zu Polyoxyethylenterephthalat von 8:1 bis 1:1 sowie Blockpolykondensate gemäß DE-A 4403866.

Vorzugsweise in Waschmitteln eingesetzte Farbübertragungsinhibitoren sind lösliche Vinylpyrrolidon- und Vinylimidazol-Copolymere mit Molmassen über 25 000 sowie feinteilige vernetzte Polymere auf Basis Vinylimidazol.

Die beschriebenen Waschmitteln enthalten vorzugsweise Phosphonate.

Die erfindungsgemäßen pulver- oder granulatförmigen Waschmittel können bis zu 60 Gew.-% anorganischer Stellmitteln enthalten. Üblicherweise wird hierfür Natriumsulfat verwendet. Vorzugsweise sind die erfindungsgemäßen Waschmittel aber arm an Stellmitteln und enthalten nur bis zu 20 Gew.-%, besonders bevorzugt nur bis 8 Gew.-% an Stellmitteln.

Die erfindungsgemäßen Waschmittel können unterschiedliche Schüttdichten im Bereich von 300 bis 1200, insbesondere 500 bis 950 g/l besitzen. Moderne Kompaktwaschmittel besitzen in der Regel hohe Schüttdichten und zeigen einen Granulataufbau.

Neben kombinierten Wasch- und Bleichmitteln kommen als Konfektionierungsform der beschriebenen Aktivatoren für die Textilwäsche auch Mittel in Betracht, die als Zusätze zu peroxidhaltigen oder peroxidfreien Waschmitteln angewendet werden. Sie enthalten im wesentlichen Aktivator bzw. ein Gemisch aus Aktivator und Perverbindung sowie gegebenenfalls weitere Hilfs- und Zusatzstoffe, insbesondere Stabilisatoren, pH-regulierende Mittel, Verdickungsmittel und Tenside.

Gegenstand der vorliegenden Erfindung sind weiterhin auch Bleichzusatzmittel für die Textilwäsche, welche 1 bis 30 Gew.-%, vorzugsweise 5 bis 25 Gew.-%, bezogen auf die Gesamtmenge der Zusatzmittelzubereitung, einer oder mehrerer heterocyclischer Verbindungen I als Aktivatoren für anorganische Perverbindungen enthalten.

Typische derartige Bleichzusatzmittel haben etwa folgende Zusammensetzung:
5 bis 50 Gew.-%, vorzugsweise 15 bis 35 Gew.-% anorganische Perverbindung,
1 bis 30 Gew.-%, vorzugsweise 5 bis 25 Gew.-% der Verbindungen I,
0 bis 5 Gew.-%, vorzugsweise 0,1 bis 3 Gew.-% Peroxidstabilisatoren,
0 bis 40 Gew.-%, vorzugsweise 5 bis 30 Gew.-% pH-regulierende Mittel,
ad 100 Gew.-% andere übliche Hilfs- und Zusatzstoffe.

Zur Reinigung harter Oberflächen bestimmte Mittel enthalten neben Perverbindung und Aktivator insbesondere Tenside, Gerüstsubstanzen und, im Falle von Polier- und Scheuermitteln, abrasiv wirkende Bestandteile. Da diese Mittel häufig bei Raumtemperatur angewendet werden, wirkt sich hier die Verwendung der erfindungsgemäßen Aktivatoren besonders vorteilhaft auf die bleichende und keimtötende Wirkung aus.

Besondere Bedeutung besitzen konfektionierte Mittel bei der Anwendung in der Desinfektion, da hier im allgemeinen erhöhte Anforderungen an die Anwendungssicherheit gestellt werden. Desinfektionsmittel auf Basis der beschriebenen Aktivatoren enthalten neben diesen und anorganischen Perverbindungen im allgemeinen noch weitere Hilfs- und Zusatzstoffe wie pH-regulierende Substanzen, Stabilisatoren und Tenside. In besonderen Fällen können sie zusätzlich spezielle Mikrobizide enthalten, die die an sich sehr breite abtötende Wirkung der aktivierten Perverbindung gegenüber bestimmten Keimen verstärken.

Gegenstand der vorliegenden Erfindung sind weiterhin auch Desinfektionsmittel, welche 1 bis 40 Gew.-%, vorzugsweise 5 bis 30 Gew.-%, bezogen auf die Gesamtmenge der Zubereitung, einer oder mehrerer heterocyclischer Verbindungen I als Aktivatoren für anorganische Perverbindungen enthalten.

Typische derartige Desinfektionsmittel haben etwa folgende Zusammensetzung:
5 bis 40 Gew.-%, vorzugsweise 10 bis 20 Gew.-% anorganische Perverbindungen,
1 bis 40 Gew.-%, vorzugsweise 5 bis 30 Gew.-% der Verbindungen I,
0 bis 5 Gew.-%, vorzugsweise 0,1 bis 3 Gew.-% Peroxidstabilisatoren,
0,1 bis 20 Gew.-%, vorzugsweise 0,2 bis 5 Gew.-% Tenside,
ad 100 Gew.-% weitere Hilfs- und Zusatzstoffe.

Die erfindungsgemäße Verwendung der beschriebenen Aktivatoren ist aber keinesfalls auf die Anwendung in konfektionierter Form dieser geschilderten oder anderer Arten beschränkt. So steht beispielsweise im gewerblichen Bereich im allgemeinen die Einzeldosierung von Reagenzien im Vordergrund, da sie oft das kostengünstigere Verfahren darstellt.

Die heterocyclischen Verbindungen I sind überwiegend literaturbekannt und Synthesen zu ihrer Herstellung sind beschrieben.

Mit den heterocyclischen Verbindungen I läßt sich eine deutliche Verbesserung der Bleich-, Oxidations- und Reinigungswirkung im unteren Temperaturbereich bei den geschilderten technischen Anwendungen erzielen.

### Typische Herstellvorschrift für heterocyclische Verbindungen I

### Beispiel 1

### Herstellung von N,N'-Carbonylbis-ε-caprolactam

In einem 2 l-Rührkolben wurden 1 mol (113 g) ε-Caprolactam und 1,05 mol (133,3 g) Dimethylcyclohexylamin (DMCA) in 700 ml Toluol vorgelegt. Innerhalb von 45 min wurden 0,55 mol (54,5 g) Phosgen in die Reaktionslösung eingegast. Die Innentemperatur wurde mit Hilfe eines Eisbades bei ca. 20°C gehalten. Nach dem Ende der Phosgenzugabe wurde die Reaktionsmischung auf 40°C erwärmt und bei dieser Temperatur noch 2 h gerührt. Das gebildete DMCA-Hydrochlorid wurde abfiltriert und mit Toluol nachgewaschen. Die organische Phase wurde mit 250 ml Wasser extrahiert und anschließend eingeengt. - Man erhielt die Titelverbindung in einer Ausbeute von 46 % (58 g) mit einem Schmelzpunkt von 116°C.

### Anwendungsbeispiele

Mit dem Beispiel 1 wurden Waschversuche mit Testanschmutzungen von Rotwein, Tee oder Gras auf Baumwollgewebe durchgeführt, bei denen in den meisten Fällen bessere Bleichwirkungen erzielt werden konnten als mit dem den Stand der Technik darstellenden Aktivator N,N,N',N'-Tetraacetylethylendiamin (TAED) (Vergleichsbeispiel B). Mit den Beispielen 6 und B wurden neben Waschversuche mit einer Testanschmutzung Von Gras auf Baumwolle auch solche mit einem Farbgewebe (EMPA 115) durchgeführt. Bei dem Farbgewebe erkennt man, daß das unerwünschte Ausbleichen der Färbung bei den erfindungsgemäß verwendeten Aktivatoren auf vergleichbarem bzw. geringerem Niveau, verglichen mit TAED, liegt.

Die Prüfung erfolgte im Launder-O-meter, Typ Atlas Standard, unter Verwendung eines phosphatfreien Vollwaschmittels I bei folgenden Bedingungen:
Flottenvolumen 250 ml
Gewebe: 4 x 2,5 g verschiedene Testgewebe (mit Rotwein, Tee bzw. Gras angeschmutzte gebleichte Baumwolle und Farbgewebe EMPA 115)
Wasserhärte 3 mmol/l (17° dH)
Temperaturen: 22°C und 38°C bzw. 38°C und 60°C
Waschdauer: 30 min (einschließlich Aufheizzeit)
Spülen: 3 x 30 sec mit Leitungswasser (14° dH)
Waschmitteldosierung: 7,0 g/l

| Waschmittelzusammensetzung I (Gew.-%): | |
|---|---|
| lineares Alkylbenzolsulfonat (Na-Salz) | 6,25 |
| C₁₃/C₁₄-Oxoalkohol, mit 7 mol Ethylenoxid umgesetzt | 4,7 |
| Talgfettseife | 2,8 |
| Zeolith A | 25,0 |
| Natriumcarbonat | 12,0 |
| Magnesiumsilicat | 1,0 |
| Natriumdisilicat | 4,5 |
| Polycarboxylat (Acrylsäure/Methacrylsäure 60:40, | |
| M_{w}=70000) | 3,0 |
| Carboxymethylcellulose (60 %) | 1,0 |
| Natriumperborat-Monohydrat | 10,0 |
| Aktivator (100 % Wirkstoff) | 0 oder 4,0 |
| Natriumsulfat | auf 100 |

Die Auswertung der Versuche wurde durch Remissionsmessungen an den getrockneten Geweben bei einer Wellenlänge von 460 nm vorgenommen. Die Differenzen ΔR=R_{A}-R_{O} der Remission zwischen den ohne Aktivator gewaschenen und den mit Aktivator gewaschenen Geweben bei den vier angeführten Testgeweben und den angegebenen Waschtemperaturen zeigt die nachfolgende Tabelle 1.

**Tabelle 1**

| Aktivator | Testgewebe mit | | | |
|---|---|---|---|---|
| | Grasanschmutzung | | Farbgewebe (EMPA 115) | |
| | 38°C | 60°C | 38°C | 60°C |
| Beispiel Nr. 1 | 2,0 | 1,4 | 1,3 | 1,9 |
| (B) zum Vergl.: TAED | 0,5 | 0,4 | 1,0 | 2,0 |
| (EMPA 115: Testgewebe Nr. 115 der Eidgenössischen Materialprüfungsanstalt, Schweiz) | | | | |

Mit dem Beispiel 1 wurden weitere Waschversuche mit Testanschmutzungen von Tee oder Rotwein auf Baumwollgewebe durchgeführt, bei denen in den meisten Fällen bessere Bleichwirkungen erzielt werden konnten als mit TAED (Vergleichsbeispiel C).

Die nachfolgende Tabelle 2 zeigt typische moderne Vollwaschmittelformuliermengen II bis VIII. Eingesetzt wurden hiervon bei den Waschversuchen die Zusammensetzung V.

**Tabelle 2:**

| Waschmittelzusammensetzungen von Vollwaschmitteln (Gew.-%) | | | | | | | |
|---|---|---|---|---|---|---|---|
| | II | III | IV | V | VI | VII | VIII |
| PVP (K-Wert 30) | 1,5 | | | | | | |
| VI/VP-Copolymer (K-Wert 30) | | 1,0 | | | 1,0 | 0,6 | |
| AS/MS (70000) | | | 5,0 | | | | 5,0 |
| AS/MS/VAc-Terpolymer (20000) | | | | | | 5,0 | |
| Oligomaleinsäure | | | | | 5,0 | | |
| Polyasparaginsäure | 7,5 | | | | | | |
| Na-Perborat-Monohydrat | 15 | 15 | | | 15 | | 7,5 |
| Na-Perborat | | | 18 | 15 | | 18 | |
| N-(Phenyloxycarbonyl)-γ-butyrolactam als Aktivator | | 3,8 | | 5,0 | | 4,2 | 2,0 |
| Aktivator aus Beispiel 1 | 4,0 | | 5,0 | | 2,9 | | |
| Na-Laurylsulfat | 3,5 | 6,0 | 12,0 | 6,0 | 5,5 | 2,0 | |
| Lineares Alkylbenzolsulfonat Na-Salz | | 1,7 | 0,8 | | | 4,5 | |
| Seife | 2,8 | 0,6 | 0,4 | 2,5 | 1,5 | | 2,4 |
| C13/C15-Oxoalkohol* 3EO | | 3,0 | | | | | |
| C13/C15-Oxoalkohol* 7EO | 4,7 | | 4,7 | 13,5 | 4,0 | 6,5 | |
| C13/C15-Oxoalkohol* 10EO | | 3,0 | | | | | |
| C12/C14-Fettalkohol* 7EO | | | | | | | 10,0 |
| Laurylalkohol* 13EO | | | | | | 5,0 | |
| Zeolith A | 25 | 25 | 15 | | 30 | 15 | 35 |
| Zeolith P | | | | 40 | | | |
| SKS-6 | | | 14 | | | 15 | |
| Na-Disilikat | 2,5 | 3,9 | | 0,5 | 4,5 | | 1,5 |
| Mg-Silikat | 1,0 | | 0,8 | | 1,0 | 1,0 | 0,6 |
| Natriumsulfat | 20 | 2,5 | 3,2 | 2,0 | 1,5 | 5,5 | 3,4 |
| Natriumhydrogencarbonat | | | 9,0 | 6,5 | | | |
| Natriumcarbonat | 12,0 | 13,6 | | | 10,0 | 8,0 | 9,8 |
| Soil-Release-Polymer | | 0,4 | | | 0,5 | | |
| Polyethylenterephthalat/ oxyethylenterephthalat | 1,0 | | | | 0,5 | 0,8 | 1,0 |
| Carboxymethylcellulose | 0,6 | 1,3 | 0,6 | 1,0 | 0,6 | 0,6 | 0,5 |
| Dequest® 2046 | | | | 0,5 | | | |
| Zitronensäure | | 6,8 | 5,0 | | | 2,5 | 3,8 |
| Lipase | | | | | 1,0 | | |
| Protease | | 1,0 | | | 1,0 | 0,5 | 0,6 |
| Cellulase | | | | | | | 0,6 |
| Wasser | auf 100 | auf 100 | auf 100 | auf 100 | auf 100 | auf 100 | auf 100 |

Beispiele III, V, VII und VIII fallen nicht in den beanspruchten Bereich.
- SKS-6 =: handelsübliches Schichtsilikat (Hersteller: Hoechst AG)
- Soil-Release-Polymer =: Pfropfpolymerisat von Vinylacetat auf Polyethylenglykol der Molmasse 6000, Molmasse des Pfropfpolymerisats 24000
- Dequest® 2046 =: Ethylendiamin-N,N,N',N'-tetra(methylenphosphonat)

Die Prüfung erfolgte unter den folgenden Waschbedingungen:

| | |
|---|---|
| Gerät | Launder-O-meter, Typ Atlas Standard |
| Zyklen | 1 |
| Dauer | 30 min |
| Temperaturen | 22°C, 38°C und 60°C |
| Wasserhärte | 3,0 mmol/l |
| Prüfgewebe | 5x2,5 g verschiedene Testgewebe (mit Rotwein oder Tee angeschmutzte gebleichte Baumwolle oder Baumwoll-Nesselgewebe) |
| Flottenmenge | 250 ml |
| Flottenverhältnis | 1:20 |
| Waschmittelkonzentration | 4,5 g/l |

Die Messung der Farbstärke der Prüfgewebe erfolgte photometrisch. Aus den an den einzelnen Prüfgeweben gemessenen Remissionswerten bei 18 Wellenlängen im Bereich von 400 bis 700 nm im Abstand von 20 nm wurden nach dem in A. Kud, Seifen, Öle, Fette Wachse 119, S. 590-594 (1993) beschriebenen Verfahren die jeweiligen Farbstärken der Testanschmutzungen vor und nach der Wäsche bestimmt und daraus die absolute Bleichwirkung A_{abs} in % berechnet.

**Tabelle 3:**

| Ergebnisse von Waschversuchen mit Testschmutzgeweben (Zahlenwerte sind absolute Bleichwirkung A_{abs} in %) | | | | | |
|---|---|---|---|---|---|
| Bleichaktivator | Waschmittelformulierung | Tee | | Rotwein | |
| | | 22°C | 38°C | 22°C | 38°C |
| Bsp. Nr. 1 | V | 31,3 | 61,4 | 68,4 | 74,9 |
| (C) zum Vergl.: TAED | V | 21,8 | 55,5 | 64,1 | 75,6 |
| ohne Aktivator | V | 4,4 | 10,9 | 55,3 | 56,8 |

Die Ergebnisse in Tab. 3 zeigen, daß die Bleichwirkung des erfindungsgemäß zu verwendenden Carbonyllactam-Derivates aus Beispiel 1 TAED insbesondere bei tiefen Temperaturen zum Teil deutlich übertrifft. Carbonylcaprolactam-Derivate sind auch bei Grasanschmutzungen meist deutlich wirksamer als TAED.

## Patentansprüche

1. Verwendung von heterocyclischen Verbindungen der allgemeinen Formel I
L―X―L (I)
in der die beiden heterocyclischen Reste L gleich sind und für
(a) einen cyclischen Carbamatrest der Formel
(b) einen Lactonoxyrest der Formel oder
(c) einen Lactamrest der Formel stehen, wobei
Z¹ bis Z³ 1,2-, 1,3-, 1,4- oder 1,5-Alkylengruppen mit 2 bis 20 C-Atomen, welche zusätzlich durch ein bis drei Hydroxylgruppen, C₁- bis C₄-Alkoxygruppen, Aminogruppen, C₁- bis C₄-Alkylaminogruppen, Di-C₁- bis C₄-alkylaminogruppen, Chloratome, Bromatome, Nitrogruppen, Cyanogruppen, Carboxylgruppen, Sulfogruppen, Carboxy-C₁- bis C₄-alkylgruppen, Carboxamidgruppen oder Phenyl-, Tolyl- oder Benzylreste funktionalisiert, wobei aromatische Kerne ihrerseits ebenfalls durch die genannten Reste substituiert sein können, oder durch ein oder zwei nicht benachbarte Sauerstoffatome, Aminogruppen, C₁-bis C₄-Alkylaminogruppen oder Carbonylgruppen unterbrochen sein können, bezeichnen und
T Wasserstoff oder C₁- bis C₄-Alkyl bedeutet, und
X eine sauerstoffhaltige Gruppe der Formel bedeutet, wobei
Y für Wasserstoff, Ammonium, welches gegebenenfalls durch organische Reste substituiert sein kann, oder C₁- bis C₄-Alkyl steht und
A eine C₁- bis C₁₈-Alkylengruppe, eine C₂- bis C₁₈-Alkenylengruppe, eine C₅- bis C₃₂-Cycloalkylengruppe, eine C₇- bis C₃₀-Aralkylengruppe, eine C₆- bis C₁₈-Arylengruppe oder eine C₃- bis C₁₈-Heteroarylengruppe bezeichnet, wobei aliphatische Struktureinheiten zusätzlich durch ein bis fünf Hydroxylgruppen, C₁- bis C₄-Alkoxygruppen, Aminogruppen, C₁- bis C₄-Alkylaminogruppen, Di-C₁- bis C₄-alkylaminogruppen, Chloratome, Bromatome, Nitrogruppen, Cyanogruppen, Carboxylgruppen, Sulfogruppen, Carboxy-C₁-bis C₄-alkylgruppen, Carboxamidgruppen oder Phenyl-, Tolyl- oder Benzylreste funktionalisiert, wobei aromatische, cycloaliphatische und heteroaromatische Struktureinheiten ebenfalls durch die genannten Reste substituiert sein können, oder durch ein bis acht nicht benachbarte Sauerstoffatome, Aminogruppen, C₁- bis C₄-Alkylaminogruppen oder Carbonylgruppen unterbrochen sein können,
mit Ausnahme von Terephthaloyldivalerolactam und Terephthaloyldicaprolactam als Aktivatoren für anorganische Perverbindungen.

2. Verwendung von heterocyclischen Verbindungen I nach Anspruch 1, bei denen die sauerstoffhaltige Gruppe X bedeutet.

3. Verwendung von heterocyclischen Verbindungen I nach Anspruch 1 oder 2 als Aktivatoren für anorganische Perverbindungen für den Temperaturbereich von 10 bis 80°C in Wasch-, Reinigungs- und Bleichmitteln.

4. Wasch- und Bleichmittel für die Textilwäsche, enthaltend 0,1 bis 20 Gew.-%, bezogen auf die Gesamtmenge der Zubereitung, einer oder mehrerer heterocyclischer Verbindungen I als Aktivatoren für anorganische Perverbindungen gemäß Anspruch 1 oder 2.

5. Bleichzusatzmittel für die Textilwäsche, enthaltend 1 bis 30 Gew.-%, bezogen auf die Gesamtmenge der Zusatzmittelzubereitung, einer oder mehrerer heterocyclischer Verbindungen I als Aktivatoren für anorganische Perverbindungen gemäß Anspruch 1 oder 2.

6. Desinfektionsmittel, enthaltend 1 bis 40 Gew.-%, bezogen auf die Gesamtmenge der Zubereitung, einer oder mehrerer heterocyclischer Verbindungen I als Aktivatoren für anorganische Perverbindungen gemäß Anspruch 1 oder 2.

## Claims

1. The use of heterocyclic compounds of the general formula I
L―X―L (I)
where the two heterocyclic radicals L are identical and are
(a) a cyclic carbamate residue of the formula
(b) a lactonoxy residue of the formula or
(c) a lactam residue of the formula where
Z¹ to Z³ are 1,2-, 1,3-, 1,4- or 1,5-alkylene groups which have 2 to 20 carbon atoms and which can additionally be functionalized by one to three hydroxyl groups, C₁-C₄-alkoxy groups, amino groups, C₁-C₄-alkylamino groups, di-C₁-C₄-alkylamino groups, chlorine atoms, bromine atoms, nitro groups, cyano groups, carboxyl groups, sulfo groups, carboxy-C₁-C₄-alkyl groups, carboxamide groups or phenyl, tolyl or benzyl radicals, it being possible for aromatic nuclei in turn likewise to be substituted by the said radicals, or can be interrupted by one or two non-adjacent oxygen atoms, amino groups, C₁-C₄-alkylamino groups or carbonyl groups, and
T is hydrogen or C₁-C₄-alkyl, and
X is an oxygen-containing group of the formula where
Y is hydrogen, ammonium which may be substituted by organic radicals, or C₁-C₄-alkyl, and
A is a C₁-C₁₈-alkylene group, a C₂-C₁₈-alkenylene group, a C₅-C₃₂-cycloalkylene group, a C₇-C₃₀-aralkylene group, a C₆-C₁₈-arylene group or a C₃-C₁₈-hetarylene group, it being possible for aliphatic structural units additionally to be functionalized by one to five hydroxyl groups, C₁-C₄-alkoxy groups, amino groups, C₁-C₄-alkylamino groups, di-C₁-C₄-alkylamino groups, chlorine atoms, bromine atoms, nitro groups, cyano groups, carboxyl groups, sulfo groups, carboxy-C₁-C₄-alkyl groups, carboxamide groups or phenyl, tolyl or benzyl radicals, where aromatic, cycloaliphatic and heteroaromatic structural units can likewise be substituted by the said radicals, or to be interrupted by one to eight non-adjacent oxygen atoms, amino groups, C₁-C₄-alkylamino groups or carbonyl groups,
with the exception of terephthaloyldivalerolactam and terephthaloyldicaprolactam,
as activators for inorganic peroxy compounds.

2. The use of heterocyclic compounds I as claimed in claim 1, in which the oxygen-containing group X is

3. The use of heterocyclic compounds I as claimed in claim 1 or 2 as activators for inorganic peroxy compounds for the temperature range from 10 to 80°C in detergents, cleaners and bleaches.

4. A detergent or bleach for textile laundering, containing 0.1-20 % by weight, based on the total amount of the formulation, of one or more heterocyclic compounds I as activators for inorganic peroxy compounds as claimed in claim 1 or 2.

5. A bleach additive for textile laundering, containing 1-30 % by weight, based on the total amount of the additive formulation, of one or more heterocyclic compounds I as activators for inorganic peroxy compounds as claimed in claim 1 or 2.

6. A disinfectant containing 1 to 40 % by weight, based on the total amount of the formulation, of one or more heterocyclic compounds I as activators for inorganic peroxy compounds as claimed in claim 1 or 2.

## Revendications

1. Utilisation de composés hétérocycliques de formule générale I
L―X―L (I)
dans laquelle les deux restes hétérocycliques L sont identiques et sont mis pour
(a) un reste carbamate cyclique de formule
(b) un reste lactonoxy de formule ou
(c) un reste lactame de formule où
Z¹ à Z³ représentent des groupes 1,2-, 1,3-, 1,4- ou 1,5-alkylène ayant 2 à 20 atomes de C, et pouvant en outre être fonctionnalisés par un à trois groupes hydroxyle, alcoxy en C₁-C₄, amino, alkylamino en C₁-C₄, di(alkyle en C₁-C₄)amino, atomes de chlore, atomes de brome, groupes nitro, cyano, carboxy, sulfo, carboxy(alkyle en C₁-C₄), carboxamide ou des restes phényle, tolyle ou benzyle, où les noyaux aromatiques peuvent éventuellement être eux-mêmes substitués par les restes susmentionnés, ou peuvent être interrompus par un ou deux atomes d'oxygène, groupes amino, groupes alkylamino en C₁-C₄, ou groupes carbonyle, non voisins, et
T représente un atome d'hydrogène ou un groupe alkyle en C₁-C₄, et
X représente un groupe contenant de l'oxygène de formule où
Y représente un atome d'hydrogène, un groupe ammonium, pouvant être substitué par des restes organiques, ou un groupe alkyle en C₁-C₄, et
A représente un groupe alkylène en C₁-C₁₈, alcénylène en C₂-C₁₈, cycloalkylène en C₅-C₃₂, aralkylène en C₇-C₃₀, arylène en C₆-C₁₈, ou hétéroarylène en C₃-C₁₈, où les unités structurelles aliphatiques peuvent en outre être fonctionnalisées par un à cinq groupes hydroxyle, alcoxy en C₁-C₄, amino, alkylamino en C₁-C₄, di(alkyle en C₁-C₄)amino, atomes de chlore, atomes de brome, groupes nitro, cyano, carboxy, sulfo, carboxy(alkyle en C₁-C₄), carboxamide ou des restes phényle, tolyle ou benzyle, où les unités structurelles aromatiques, cycloaliphatiques et hétéroaromatiques peuvent éventuellement être elles-mêmes substituées par les restes susmentionnés, ou peuvent être interrompus par un à huit atomes d'oxygène, groupes amino, groupes alkylamino en C₁-C₄, ou groupes carbonyle, non voisins,
à l'exception du divalérolactame de téréphtaloyle et du dicaprolactame de téréphtaloyle,
en tant qu'activateurs pour des composés peroxy inorganiques.

2. Utilisation de composés hétérocycliques I selon la revendication 1, dans lesquels les groupes X contenant de l'oxygène représentent

3. Utilisation de composés hétérocycliques selon la revendication 1 ou 2 en tant qu'activateurs pour des composés peroxy inorganiques dans la gamme de température allant de 10 à 80°C, dans des agents de lavage, de nettoyage et de blanchiment.

4. Agents de lavage et de blanchiment pour le lavage des textiles, contenant 0,1 à 20% en poids, par rapport à la quantité totale de la préparation, d'un ou plusieurs composés hétérocycliques I en tant qu'activateurs pour des composés peroxy inorganiques selon la revendication 1 ou 2.

5. Agents de blanchiment pour le lavage des textiles, contenant 1 à 30% en poids, par rapport à la quantité totale de la préparation d'additifs, d'un ou plusieurs composés hétérocycliques I en tant qu'activateurs pour des composés peroxy inorganiques selon la revendication 1 ou 2.

6. Agents de désinfection, contenant 1 à 40% en poids, par rapport à la quantité totale de la préparation, d'un ou plusieurs composés hétérocycliques I en tant qu'activateurs pour des composés peroxy inorganiques selon la revendication 1 ou 2.
